# EUROPÄISCHE PATENTSCHRIFT

(11) **EP 1 040 065 B1**
(45) Veröffentlichungstag und Bekanntmachung des Hinweises auf die Patenterteilung: **22.05.2002**
(21) Anmeldenummer: 98942447.8
(22) Anmeldetag: 21.09.1998
(51) Int. Cl.: B65H 29/04

(54) **KLAMMER ZUM HALTEN VON FLÄCHIGEN GEGENSTÄNDEN**
CLAMP FOR HOLDING FLAT OBJECTS
PINCE POUR TENIR DES OBJETS PLANS

(30) Priorität: 17.12.1997 CH 290197
(43) Veröffentlichungstag der Anmeldung: 04.10.2000
(73) Patentinhaber: Ferag AG, 8340 Hinwil (CH)
(72) Erfinder: REIST, Walter, CH-8340 Hinwil (CH)
(74) Vertreter: Patentanwälte Schaad, Balass, Menzl & Partner AG
(86) Internationale Anmeldenummer: CH9800406
(87) Internationale Veröffentlichungsnummer: WO9930997

(56) Entgegenhaltungen:
- EP-A- 0 243 582
- EP-A- 0 247 315
- EP-A- 0 767 125

## Beschreibung

Die vorliegende Erfindung betrifft eine Klammer zum Halten von flächigen Gegenständen, insbesondere von flexiblen Gegenständen wie ein- und mehrblättriger Druckereiprodukte, gemäss Oberbegriff des Anspruches 1 sowie eine Fördereinrichtung mit einer Anzahl von derartigen Klammern zum Fördern einer Produkteformation.

Eine bekannte Klammer dieser Art, wie sie in der EP-A-0 767 125 offenbart ist, weist zwei Klammerschenkel auf, die drehbar auf einer Lagerachse gelagert sind. Diese Klammerschenkel werden durch eine Schliesseinrichtung, die die Klammerschenkel zwischen sich aufnimmt, in einer Schliessstellung gehalten. Beim Verschwenken oder bei einer translatorischen Bewegung der Schliesseinrichtung können die Klammerschenkel voneinander weg in ihre Offen- oder Freigabestellung verschwenken. Zur Beeinflussung der Bewegung der Klammerschenkel in die Offen- oder Freigabestellung ist eine zwischen den Klammerschenkeln angeordnete Druckfeder vorhanden, die auf die Klammerschenkel eine Spreizkraft ausübt und so die Klammerschenkel in einer gegebenen Offenstellung hält. Bedingt durch die Konstruktion dieser vorbekannten Klammer können sich aber die Klammerschenkel nur um einen verhältnismässig kleinen Winkel öffnen.

Der vorliegenden Erfindung liegt nun die Aufgabe zugrunde, eine Klammer der eingangs genannten Art zu schaffen, bei der bei einfachem mechanischem Aufbau die Klammerschenkel sicher und präzise zwischen der Schliess- und der Offenstellung hin und her bewegt und dabei um einen gegenüber einer Klammer gemäss dem Stand der Technik erheblich grösseren Winkel verschwenkt werden können.

Gelöst wird diese Aufgabe mit einer Klammer gemäss Anspruch 1.

Die in einer Endstellung die Klammerschenkel in deren Schliessstellung gegeneinander drückende Betätigungseinrichtung bewirkt bei ihrer Bewegung in ihre andere Endstellung mittels des Spreizelementes ein gesteuertes Verschwenken des bzw. der Klammerschenkel in die Offenstellung. Somit wird die Bewegung der Klammerschenkel von der Schliessstellung in die Offenstellung und auch umgekehrt durch die Betätigungseinrichtung allein aktiv gesteuert, ohne dass hiefür zusätzliche Elemente erforderlich sind. Die Möglichkeit, die Klammerschenkel in zwei einander entgegengesetzten Richtungen aktiv zu bewegen erlaubt es, die beiden Klammerschenkel zu einem bestimmten Zeitpunkt zu einer kontrollierten, präzisen Schliess- oder Oeffnungsbewegung zu veranlassen, insbesondere um einen Gegenstand bei gleichzeitiger Bewegung der Klammern ortsgenau freizugeben. Da sich die Klammerschenkel in Schliessstellung benachbart zur Lagerachse überkreuzen können die Klammerschenkel beim Oeffnen um einen sehr grossen Winkel verschwenkt werden.

Da bei der erfindungsgemässen Klammer eine Oeffnungs- und Schliessbewegung durch eine einzige translatorisch bewegte Betätigungseinrichtung erzeugt werden kann, an deren bauliche Ausgestaltung nur geringe Anforderungen gestellt sind, ist es möglich, die Klammer auf einfache und kostengünstige Weise besonders platz-, material- und gewichtssparend auszubilden.

Bevorzugte Weiterausgestaltungen der erfindungsgemässen Klammer sind in den abhängigen Ansprüchen 2-6 umschrieben.

Eine mit erfindungsgemässen Klammern ausgerüstete Fördereinrichtung bildet Gegenstand des Anspruches 7. Besondere Weiterbildungen dieser Fördereinrichtung sind in den abhängigen Ansprüchen 8-13 definiert.

Im folgenden werden anhand der Zeichnungen Ausführungsbeispiele einer erfindungsgemässen Klammer sowie von erfindungsgemässen Fördereinrichtungen näher beschrieben. Es zeigt rein schematisch:
- Fig. 1: in Seitenansicht eine Klammer zum Halten von flächigen Gegenständen,
- Fig. 2: eine Ansicht in Richtung des in Fig. 1 eingezeichneten Pfeiles II,
- Fig. 3: in einem gegenüber den Fig. 1 und 2 vergrösserten Massstab in Seitenansicht und teilweise im Schnitt den obern Bereich der in den Fig. 1 und 2 gezeigten Klammer,
- Fig. 4: in Seitenansicht und teilweise im Schnitt eine mit Klammern gemäss den Fig. 1-3 ausgerüstete Fördereinrichtung,
- Fig. 5: die Fördereinrichtung gemäss Fig. 4 in Draufsicht,
- Fig. 6: in einer der Fig. 4 entsprechenden Darstellung eine zweite Ausführungsform einer Fördereinrichtung mit Klammern gemäss den Fig. 1-3,
- Fig. 7: in Seitenansicht und teilweise im Schnitt, und
- Fig. 8: in Draufsicht eine dritte Ausführungsform einer Fördereinrichtung mit Klammern gemäss den Fig. 1-3.

Vorerst wird anhand der Fig. 1-3 der Aufbau einer erfindungsgemäss ausgebildeten Klammer 1 beschrieben.

Diese Klammer 1 weist zwei gleich lange Klammerschenkel 2, 3 auf, die einzeln drehbar auf einer Lagerachse 4 schwenkbar gelagert sind. Die Schwenkachse der beiden Klammerschenkel 2, 3 ist in Fig. 2 mit 4a bezeichnet. Die Lagerachse 4 ist in einem Lagerteil 5 gelagert. Zur Lagerung der Klammerschenkel 2, 3 sind an deren Endteilen 6 bzw. 7 Laschen 8 bzw. 9 (Fig. 2) ausgebildet, die die Lagerachse 4 umgreifen und in deren Längsrichtung sich abwechselnd angeordnet sind. Wie die Fig. 1-3 zeigen überkreuzen sich die beiden Endteile 6, 7 der Klammerschenkel 2, 3, d.h. die Laschen 8 des Endteiles 6 durchsetzen den Endteil 7 des andern Klammerschenkels 3 und umgekehrt. Durch diese Ausgestaltung und Anordnung der Endteile 6, 7 der Klammerschenkel 2, 3 ist es möglich, die beiden Klammerschenkel 2, 3 um einen sehr grossen Winkel voneinander weg zu schwenken, wie das noch näher beschrieben werden wird. Im unteren, an die Endteile 6, 7 anschliessenden Bereich können die Klammerschenkel 2, 3 mit einer Oeffnung 10 (Fig. 2) versehen sein, durch deren Form und Grösse das Elastizitätsverhalten der Klammerschenkel 2, 3 mitbestimmt wird.

Mittels einer Betätigungseinrichtung 12 können die beiden Klammerschenkel 2, 3 zwischen einer Schliessstellung und einer Offen- oder Freigabestellung hin und her verschwenkt werden. In den Fig. 1 und 3 sind die sich in der Schliessstellung befindlichen Klammerschenkel 2, 3 mit ausgezogenen Linien dargestellt. Demgegenüber sind die sich in der Offenstellung befindlichen Klammerschenkel 2, 3 in diesen Figuren strichpunktiert angedeutet und mit 2' bzw. 3' bezeichnet. Wie aus der Fig. 1 hervorgeht, sind in der Schliessstellung die beiden Klammerschenkel 2, 3 bezüglich einer Mittelebene M symmetrisch. Die elastischen Klammerschenkel 2, 3 sind derart vorgespannt, dass sie in der Schliessstellung mit ihren freien Enden auf den erfassten, in den Fig. 1-3 nicht gezeigten Gegenstand eine Klemmkraft ausüben. Dies ist in der Fig. 1 durch die gestrichelt dargestellten Klammerschenkelenden angedeutet, die sich in der Schliessstellung überkreuzen würden, ständen sie nicht miteinander in Berührung.

Die Betätigungseinrichtung 12 ist zwischen einer ersten Endstellung 13 und einer zweiten Endstellung 14 translatorisch in Richtung des Pfeiles A hin und her verschiebbar. Die Verschieberichtung A verläuft dabei rechtwinklig zur Schwenkachse 4a der Klammerschenkel 2, 3. Die Einrichtungen, z.B. Steuerkurven, zum translatorischen Verschieben der Betätigungseinrichtung 12 sind in den Fig. 1-3 nicht gezeigt. Jedoch sind in Fig. 2 mit den Pfeilen C bzw. D die Verschiebekräfte angedeutet, die auf die Betätigungseinrichtung 12 einwirken, um letztere von der ersten Endstellung 13 in die zweite Endstellung 14 und umgekehrt zu bewegen. Aus dieser Darstellung wird es deutlich, dass die Verschiebekräfte C, D auf zwei sich bezüglich der Klammerschenkel 2, 3 gegenüberliegenden Seiten angreifen, wodurch vermieden wird, dass beim Verschieben der Betätigungseinrichtung 12 auf die Klammer 1 Drehmomente ausgeübt werden. Die Stelle, an der sich die Endteile 6, 7 der Klammerschenkel 2, 3 in Schliessstellung überkreuzen, liegt zwischen den beiden Endstellungen 13, 14 der Betätigungseinrichtung 12.

Die Betätigungseinrichtung 12 weist ein zwischen den Klammerschenkeln 2, 3 angeordnetes Spreizelement 15 sowie zwei Schliesselemente 16, 17 auf, die auf den Aussenseiten der Klammerschenkel 2, 3 verlaufen. Das Spreizelement 15 ist mit den Schliesselementen 16, 17 fest verbunden. Somit erstrecken sich die Klammerschenkel 2, 3 zwischen dem Spreizelement 15 und jeweils einem der Schliesselemente 16, 17 hindurch.

Um die Betätigungseinrichtung 12 in ihrer zweiten Endlage 14 gegen Verschiebung zu sichern weisen die beiden Klammerschenkel 2, 3 je eine Abkröpfung 18 bzw. 19 auf (Fig. 3). Durch jede dieser Abkröpfungen 18, 19 wird eine Rastfläche 20 bzw. 21 gebildet, die an der aussenliegenden Seite 22 bzw. 23 der Klammerschenkel 2 bzw. 3 liegt.

Befindet sich die Betätigungseinrichtung 12 in der zweiten Endlage 14, nehmen die Klammerschenkel 2, 3 ihre Schliessstellung ein, in der sie wie erwähnt auf den erfassten Gegenstand eine Klemmwirkung ausüben. Dabei bringen die Schliesselemente 16, 17 auf die äussere Seite 22 bzw. 23 des zugeordneten Klammerschenkels 2, 3 eine Klemmkraft K1 bzw. K2 auf (Fig. 3). In dieser zweiten Endstellung 14 ist die Betätigungseinrichtung 12 durch die Rastflächen 20, 21 in ihrer Lage gesichert.

Wird nun die Betätigungseinrichtung 12 in Richtung des Pfeiles A in die erste Endlage 13 verschoben, in der sie strichpunktiert dargestellt und mit 12' bezeichent ist, so kommt das Spreizelement 15 zur Einwirkung auf die innere Seite 24 bzw. 25 der Klammerschenkel 2, 3 und übt dabei auf letztere eine Oeffnungskraft P1 bzw. P2 (Fig. 3) aus. Das hat zur Folge, dass die Klammerschenkel 2, 3 aus ihrer Schliessstellung je um den Winkel α (Fig. 1) sicher und zwangsweise in die Offenstellung 2', 3' verschwenkt werden. Ein grosser Schwenkwinkel α ist möglich, weil die Klammerschenkel 2, 3 jeder einzeln drehbar gelagert ist und sich die Endteile 6, 7 der Klammerschenkel 2, 3 wie erwähnt bei geschlossener Klammer 1 überkreuzen. Weil in Verschieberichtung A gesehen die Schliesselemente 16, 17 bezüglich des Spreizelementes 15 in Richtung zur Lagerachse 4 hin versetzt sind, behindern diese Schliesselemente 16, 17 das Aufspreizen der Klammerschenkel 2, 3 nicht.

Weil sich die Klammerschenkel 2, 3 um einen grossen Winkel α verschwenken lassen, eignen sich Klammern der anhand der Fig. 1-3 beschriebenen Art besonders für den Einsatz in Fördereinrichtungen, die zum Transportieren von Formationen von flächigen Gegenständen diese Formationen im Bereich eines (oder allenfalls beider) Seitenränder erfassen. Anhand der Fig. 4-8 werden nun verschiedene Varianten solcher Fördereinrichtungen näher erläutert, wobei in diesen Fig. 4-8 für sich entsprechende Teile dieselben Bezugszeichen verwendet werden wie in den Fig. 1-3.

Bei der in den Fig. 4 und 5 gezeigten Fördereinrichtung sind die Lagerteile 5 jedes Greifers 1 mit einem Befestigungselement 27 verbunden, wobei die Lagerteile 5 mit dem zugeordneten Befestigungselement 27 vorzugsweise einstückig ausgebildet sind. Die Befestigungselemente 27 sind in regelmässigen Abständen an einem nur schematisch dargestellten Transportmittel 28 befestigt, das auf nicht gezeigte Weise in Richtung des Pfeiles F (Fig. 5) angetrieben ist. Dieses Fördermittel ist in einem Führungskanal 29 geführt, beispielsweise mittels Rädern 30. Das Fördermittel 28 kann beispielsweise ein Zugorgan, insbesondere eine Kette sein. Daneben kann das Transportmittel 28 durch einzelne im Führungskanal 29 geführte Wagen gebildet werden, die entweder miteinander verbunden sind oder voneinander getrennt sind und durch Schubkräfte sich gegenseitig in Förderrichtung F antreiben. Die zu fördernde Produkteformation S wird beim gezeigten Ausführungsbeispiel durch sich überlappende Erzeugnisse E gebildet, die z.B. ein- oder mehrblättrige Druckereierzeugnisse sein können. Es ist jedoch auch möglich, mit der gezeigten Fördereinrichtung auch andere flexible oder biegesteife Gegenstände zu fördern. Die Produkteformation S, die im vorliegenden Fall eine Schuppenformation ist, liegt im Bereich der Uebernahme durch die Fördereinrichtung auf einer Auflage 31 auf. Sobald die Klammern 1 die Produkteformation S erfasst haben, ist eine solche Auflage 31 nicht mehr erforderlich.

Wie die Fig. 4 und 5 deutlich zeigen, erfassen die Greifer 1 die Produkteformation S in einem Bereich 32, der an den einen Seitenrand E' der Erzeugnisse E anschliesst, d.h. also seitlich. Anhand der Fig. 4 lässt sich erkennen, dass die Greifer 1 zumindest im Uebernahmebereich derart geführt sind, dass in Schliessstellung der Klammerschenkel 2, 3 deren Mittelebene M mit der Mittelebene G der Produkteformation S in etwa zusammenfällt. Dies wird einerseits durch die Führung des Transportmittels 28 in der Führung 29 und andererseits durch das Anordnen der Lagerachsen 4 parallel zur Förderrichtung F erreicht.

In der Fig. 4 ist mit 33 die Ebene angedeutet, die in Offenstellung der Klammerschenkel 2', 3' durch deren freien Enden festgelegt ist. Diese Ebene 33 liegt ausserhalb der Förderbahn der Produkteformation S, was das seitliche Zusammenführen der Produkteformation S und der Fördereinrichtung zwecks Erfassen der Produkteformation S erleichtert. Da wie erwähnt die Klammerschenkel 2', 3' um einen grossen Winkel geöffnet werden können, ist es möglich, bei der Uebernahme der Produkteformation S die Fördereinrichtung sehr nahe an die Seitenkante E' der Produkteformation S heranzuführen. Für diese Uebernahme muss die Produkteformation S nicht seitlich relativ zu den Klammern 1 bewegt werden.

Bei der in der Fig. 6 gezeigten Variante werden die Klammern 1 mit dem einen Klammerschenkel 2 direkt am Fördermittel 28 befestigt. Dies bedeutet, dass beim Verschieben der Betätigungseinrichtung 12 zwischen den beiden Endstellungen 13, 14 nur der andere Klammerschenkel 3 um den Winkel α verschwenkt wird.

Die in den Fig. 7 und 8 gezeigte Ausführungsform unterscheidet sich von derjenigen gemäss den Fig. 4 und 5 durch eine andere Ausbildung des Befestigungselementes 34, mittels dem jeweils ein Greifer 1 am Transportmittel 28 befestigt ist. Dieses Befestigungselement 34 ist mit dem Lagerteil 5 für die Lagerachse 4 einstückig ausgebildet und weist zwei wegragende Arme 36, 37 (Fig. 8) auf. Die beiden Arme 36, 37 erstrecken sich seitlich der Endteile 6, 7 der Klammerschenkel 2, 3 und weisen je eine Führungsfläche 38 bzw. 39 für die Betätigungseinrichtung 12 auf. Die Betätigungseinrichtung 12 wird somit seitlich durch diese Führungsflächen 38, 39, die in Verschieberichtung A der Betätigungseinrichtung 12 verlaufen, geführt. Anders ausgedrückt liegt die Betätigungseinrichtung 12 mit dem einen Schliesselement 17 auf diesen Führungsflächen 38, 39 auf. Das hat nun zur Folge, dass die Klammern 1 in Schliessstellung, d.h. bei sich in der ersten Endstellung 13 befindlicher Betätigungseinrichtung 12, in einer stabilen Lage gehalten werden. Dies bedeutet, dass die Klammern 1 auch dann nicht um die Schwenkachse 4a abdrehen können, wenn die Produkteformation S nicht mehr auf der Auflage 31 aufliegt. Somit fallen die Mittelebene G der Produkteformation S und die Mittelebene M der geschlossenen Klammern 1 während des ganzen Transportes zusammen. Dies ermöglicht eine einfache Führung der Produkteformation S im Raum, ohne dass aufwendige Führungsmittel erforderlich wären.

Statt wie gezeigt ein einziges Spreizelement 15, das auf beide Klammerschenkel 2, 3 wirkt, kann das Spreizelement 15 zweiteilig ausgebildet werden. In diesem Fall ist dann jeweils einer der beiden voneinander beabstandeten Spreizelementteile einem der beiden Klammerschenkel 2, 3 zugeordnet. Das ein- oder zweiteilige Spreizelement 15 muss sich nicht zwingend über die ganze Breite der Klammerschenkel 2, 3 erstrecken. Es ist auch denkbar, das Spreizelement 15 statt wie gezeigt als durchgehenden Steg auszugestalten durch zwei je um eine Strecke zwischen die Klammerschenkel 2, 3 eingreifende längliche Spreizteile zu bilden, deren Enden sich in einem Abstand gegenüber liegen.

## Patentansprüche

1. Klammer zum Halten von flächigen Gegenständen (E), insbesondere von flexiblen Gegenständen wie ein- und mehrblättrigen Druckereiprodukten, mit zwei relativ zueinander schwenkbaren Klammerschenkeln (2, 3), die einzeln auf einer gemeinsamen Lagerachse (4) gelagert sind und die in einer Schliessstellung auf den erfassten Gegenstand (E) eine Klemmwirkung ausüben und mit einer Betätigungseinrichtung (12), die translatorisch in einer im wesentlichen rechtwinklig zur Lagerachse (4) verlaufenden Richtung (A) zwischen einer ersten, ein Oeffnen der Klammerschenkel (2, 3) erlaubenden Endstellung (13) und einer zweiten Endstellung (14), in der die Klammerschenkel (2, 3) die Schliessstellung einnehmen, bewegbar ist, wobei die Betätigungseinrichtung (12) in ihrer zweiten Endstellung (14) auf wenigstens einen Klammerschenkel (2, 3) eine die beiden Klammerschenkel (2, 3) gegeneinander drückende Schliesskraft (K1, K2) ausübt, **dadurch gekennzeichnet, dass** die Betätigungseinrichtung (12) ein zwischen den beiden Klammerschenkeln (2, 3) angeordnetes Spreizelement (15) aufweist, das beim Bewegen der Betätigungseinrichtung (12) von der zweiten (14) in die erste Endstellung (13) auf die dem andern Klammerschenkel (2, 3) zugewandte Seite (24, 25) zumindest des einen Klammerschenkels (2, 3) eine Oeffnungskraft (P1, P2) ausübt und dadurch diesen zumindest einen Klammerschenkel (2, 3) aus der Schliessstellung in eine Offenstellung verschwenkt und dass sich die Klammerschenkel (2, 3) in ihrer Schliessstellung zwischen der Lagerachse (4) und der zweiten Endstellung (14) der Betätigungseinrichtung (12) überkreuzen.

2. Klammer nach Anspruch 1, **dadurch gekennzeichnet, dass** bei der Bewegung der Betätigungseinrichtung (12) von der zweiten Endstellung (14) in die erste Endstellung (13) das Spreizelement (15) auf beide Klammerschenkel (2, 3) eine Oeffnungskraft (P1, P2) ausübt und beide Klammerschenkel (2, 3) um einen Winkel (α) in die Offenstellung verschwenkt.

3. Klammer nach Anspruch 1 oder 2, **dadurch gekennzeichnet, dass** die Betätigungseinrichtung (12) zwei Schliesselemente (16, 17) aufweist, von denen jedes auf der aussenliegenden Seite (22, 23) eines der Klammerschenkel (2, 3) verläuft, beim Verschieben der Betätigungseinrichtung (12) gegen die zweite Endlage (14) auf den zugeordneten Klammerschenkel (2, 3) zur Einwirkung kommt und diesen gegen die Schliessstellung verschwenkt und bei sich in der zweiten Endlage (14) befindlicher Betätigungseinrichtung (12) auf den zugeordneten Klammerschenkel (2, 3) eine Schliesskraft (K1, K2) ausübt.

4. Klammer nach Anspruch 3, **dadurch gekennzeichnet, dass** die Schliesselemente (16, 17) gegenüber dem Spreizelement (15) in Richtung zur Lagerachse (4) hin versetzt sind.

5. Klammer nach Anspruch 3 oder 4, **dadurch gekennzeichnet, dass** jeder Klammerschenkel (2, 3) auf seiner aussenliegenden Seite (22, 23) eine Rastfläche (20, 21) aufweist, mit der die Betätigungseinrichtung (12), vorzugsweise mit den Schliesselementen (16, 17), in der zweiten Endstellung (14) zusammenwirkt.

6. Klammer nach einem der Ansprüche 1-5, **dadurch gekennzeichnet, dass** der der Lagerachse (4) benachbarte Endteil (6, 7) jedes Klammerschenkels (2, 3) in voneinander beabstandete Segmente (8, 9) aufgeteilt ist, die derart auf der Lagerachse (4) gelagert sind, dass sich in Richtung dieser Lagerachse (4) die Segmente (8) des einen Klammerschenkels (2) mit den Segmenten (9) des andern Klammerschenkels (3) abwechseln.

7. Fördereinrichtung zum Fördern einer aus flächigen Gegenständen (E), insbesondere Druckereiprodukten, gebildeten Produkteformation (S) mit einer Anzahl von in Förderrichtung (F) hintereinander angeordneten-Klammern (1), die gemäss einem oder mehreren der Ansprüche 1-6 ausgebildet sind und die derart mit einem Transportmittel (28) verbunden sind, dass die Lagerachsen (4) der Klammern (1) im wesentlichen parallel zur Förderrichtung (F) verlaufen und die Klammern (1) zum Angreifen an der zu fördernden Produkteformation (S) im Bereich (32) deren einen Seitenkante (E') bestimmt sind.

8. Fördereinrichtung nach Anspruch 7, **dadurch gekennzeichnet, dass** die Lagerachsen (4) der Klammern (1) in einem Lagerteil (5) gelagert sind, der mit einem Befestigungselement (27, 34) verbunden ist, das am Transportmittel (28) befestigt ist.

9. Fördereinrichtung nach Anspruch 7 oder 8, **dadurch gekennzeichnet, dass** die Betätigungseinrichtungen (12) der Klammern (1) mittels Führungen (36-39) geführt sind, die in Bewegungsrichtung (A) der Betätigungseinrichtungen (12) verlaufen.

10. Fördereinrichtung nach den Ansprüchen 8 und 9, **dadurch gekennzeichnet, dass** jede Führung durch zwei Führungsflächen (38, 39) gebildet ist, die sich auf gegenüberliegenden Seiten der Klammerschenkel (2, 3) in Bewegungsrichtung (A) der Betätigungseinrichtung (12) erstrecken.

11. Fördereinrichtung nach Anspruch 9 oder 10, **dadurch gekennzeichnet, dass** in der Schliessstellung der Klammerschenkel (2, 3) die Klammern (1) mittels der Führungen (36-39) in einer Lage gehalten werden, in der eine die Lagerachse (4) enthaltende Klammer-Mittelebene (M) mit der Mittelebene (G) der transportierten Produkteformation (S) übereinstimmt.

12. Fördereinrichtung nach Anspruch 7, **dadurch gekennzeichnet, dass** die Klammern (1) mit einem ihrer Klammerschenkel (2, 3) am Transportmittel (28) befestigt sind.

13. Fördereinrichtung nach einem der Ansprüche 7-12, zum Fördern einer aus sich überlappenden flächigen Erzeugnissen (E) gebildeten Schuppenformation (S).

## Claims

1. Clamp for retaining sheet-like articles (E), in particular flexible articles such as printed products containing one or more sheets, having two clamp legs (2, 3) which can be pivot relative to one another, are mounted individually on a common bearing spindle (4) and, in a closed position, subject the gripped article (E) to a clamping action, and having an actuating device (12) which can be moved in a translatory manner in a direction (A), which runs essentially at right angles to the bearing spindle (4), between a first end position (13), which allows the clamp legs (2, 3) to be opened, and a second end position (14), in which the clamp legs (2, 3) assume the closed position, wherein, in its second end position (14), the actuating device (12) subjects at least one clamp leg (2, 3) to a closing force (K1, K2) which presses the two clamp legs (2, 3) against one another, **characterized in that** the actuating device (12) has a spreading element (15) which is arranged between the two clamp legs (2, 3) and, upon movement of the actuating device (12) from the second end position (14) into the first end position (13), subjects the side (24, 25) of at least one clamp leg (2, 3), said side being directed towards the other clamp leg (2, 3), to an opening force (P1, P2) and thus pivots said at least one clamp leg (2, 3) out of the closed position into an open position, and **in that**, in their closed position, the clamp legs (2, 3) cross one another between the bearing spindle (4) and the second end position (14) of the actuating device (12).

2. Clamp according to Claim 1, **characterized in that**, upon movement of the actuating device (12) from the second end position (14) into the first end position (13), the spreading element (15) subjects the two clamp legs (2, 3) to an opening force (P1, P2) and pivots the two clamp legs (2, 3) into the open position about an angle (α).

3. Clamp according to Claim 1 or 2, **characterized in that** the actuating device (12) has two closing elements (16; 17), of which each runs on the outer side (22, 23) of one of the clamp legs (2, 3), acts on the associated clamp leg (2, 3) upon displacement of the actuating device (12) towards the second end position (14), and pivots said clamp leg towards the closed position and, with the actuating device (12) located in the second end position (14), subjects the associated clamp leg (2, 3) to a closing force (K1, K2).

4. Clamp according to Claim 3, **characterized in that** the closing elements (16, 17) are offset in the direction of the bearing spindle (4) in relation to the spreading element (15).

5. Clamp according to Claim 3 or 4, **characterized in that**, on its outer side (22, 23), each clamp leg (2, 3) has a latching surface (20, 21) with which the actuating device (12) interacts, preferably by way of the closing elements (16, 17), in the second end position (14).

6. Clamp according to one of Claims 1-5, **characterized in that** the end part (6, 7) of each clamp leg (2, 3), said end part being adjacent to the bearing spindle (4), is divided up into spaced-apart segments (8, 9) which are mounted on the bearing spindle (4) such that the segments (8) of one clamp leg (2) alternate with the segments (9) of the other clamp leg (3) in the direction of said bearing spindle (4).

7. Conveying apparatus which is intended for conveying a product formation (S) formed from sheet-like articles (E), in particular printed products, and has a number of clamps (1) which are arranged one behind the other in the conveying direction (F), are designed in accordance with one or more of Claims 1-6 and are connected to a transporting means (28) such that the bearing spindles (4) of the clamps (1) run essentially parallel to the conveying direction (F) and the clamps (1) are intended for acting on the region (32) of one side edge (E') of the product formation (S) which is to be conveyed.

8. Conveying apparatus according to Claim 7, **characterized in that** the bearing spindles (4) of the clamps (1) are mounted in a bearing part (5) which is connected to a fastening element (27, 34) which is fastened on the transporting means (28).

9. Conveying apparatus according to Claim 7 or 8, **characterized in that** the actuating devices (12) of the clamps (1) are guided by means of guides (36-39) which run in the movement direction (A) of the actuating devices (12).

10. Conveying apparatus according to Claims 8 and 9, **characterized in that** each guide is formed by two guide surfaces (38, 39) which extend on opposite sides of the clamp legs (2, 3) in the movement direction (A) of the actuating device (12).

11. Conveying apparatus according to Claim 9 or 10, **characterized in that**, in the closed position of the clamp legs (2, 3), the clamps (1) are retained, by means of the guides (36-39), in a position in which a clamp centre plane (M) which contains the bearing spindle (4) coincides with the centre plane (G) of the transported product formation (S).

12. Conveying apparatus according to Claim 7, **characterized in that** the clamps (1) are fastened on the transporting means (28) by way of one of their clamp legs (2, 3).

13. Conveying apparatus according to one of Claims 7-12 for conveying an imbricated formation (S) formed from overlapping sheet-like products (E).

## Revendications

1. Pince pour retenir des objets plats (E), en particulier des objets flexibles tels que des produits d'imprimerie à une et à plusieurs feuilles, comportant deux bras de pince (2, 3) susceptibles de pivoter l'un par rapport à l'autre qui sont montés individuellement sur un axe de palier commun (4) et qui, dans une position fermée, exercent un effet de pincement sur l'objet saisi (E), et comportant un dispositif d'actionnement (12) qui est mobile en translation dans une direction (A) s'étendent sensiblement à angle droit par rapport à l'axe de palier (4) entre une première position terminale (13) permettant une ouverture des bras de pince (2, 3) et une deuxième position terminale (14) dans laquelle les bras de pince (2, 3) occupent la position de fermeture, le dispositif d'actionnement (12) exerçant, dans sa deuxième position terminale (14), sur l'un au moins des bras de pince (2, 3) une force de fermeture (K1, K2) qui pousse les bras de pince (2, 3) l'un contre l'autre, **caractérisée en ce que** le dispositif d'actionnement (12) comprend un élément écarteur (15) qui est agencé entre les deux bras de pince (2, 3) et qui, lors du mouvement du dispositif d'actionnement (12) depuis la deuxième position terminale (14) jusqu'à la première position terminale (13), exerce une force d'ouverture (P1, P2) sur le côté (24, 25), tourné vers l'autre bras de pince (2, 3), de l'un au moins des bras de pince (2, 3) et qui fait ainsi pivoter ledit au moins un bras de pince (2, 3) depuis la position de fermeture jusque dans une position d'ouverture, et **en ce que** les bras de pince (2, 3) se croisent dans leur position de fermeture entre l'axe de palier (4) et la deuxième position terminale (14) du dispositif d'actionnement (12).

2. Pince selon la revendication 1, **caractérisée en ce que** lors du déplacement du dispositif d'actionnement (12) depuis la deuxième position terminale (14) jusque dans la première position terminale (13), l'élément écarteur (15) exerce une force d'ouverture (P1, P2) sur les deux bras de pince (2, 3) et fait pivoter les deux bras de pince (2, 3) d'un angle (α) jusque dans la position d'ouverture.

3. Pince selon l'une ou l'autre des revendications 1 et 2, **caractérisée en ce que** le dispositif d'actionnement (12) comprend deux éléments de fermeture (16, 17) dont chacun s'étend sur le côté extérieur (22, 23) de l'un des bras de pince (2, 3), et vient agir sur le bras de pince associé (2, 3) lors du déplacement du dispositif d'actionnement (12) vers la deuxième position terminale (14) et fait pivoter ce bras vers la position de fermeture et exerce une force de fermeture (K1, K2) sur le bras de pince associé (2, 3) lorsque le dispositif d'actionnement (12) se trouve dans la deuxième position terminale (14).

4. Pince selon la revendication 3, **caractérisée en ce que** les éléments de fermeture (16, 17) sont décalés par rapport à l'élément écarteur (15) en direction de l'axe de palier (4).

5. Pince selon l'une ou l'autre des revendications 3 et 4, **caractérisée en ce que** chaque bras de pince (2, 3) comprend sur son côté extérieur (22, 23) une surface d'enclenchement (20, 21) avec laquelle coopère le dispositif d'actionnement (12), de préférence par les éléments de fermeture (16, 17), dans la deuxième position terminale (14).

6. Pince selon l'une quelconque des revendications 1 à 5, **caractérisée en ce que** la partie d'extrémité (6, 7) de chaque bras de pince (2, 3) voisine de l'axe de palier (4) est subdivisée en segments (8, 9) distants les uns des autres qui sont montés sur l'axe de palier (4) de telle façon que les segments (8) de l'un de bras de pince (2) alternent avec les segments (9) de l'autre bras de pince (3) en direction de cet axe de palier (4).

7. Installation de convoyage pour convoyer un groupe de produits (S) formé par des objets plats (E), en particulier par des produits d'imprimerie, comportant un certain nombre de pinces (1) agencées les unes derrière les autres dans la direction de convoyage (F), réalisées selon l'une ou plusieurs des revendications 1 à 6 et reliées à un moyen de transport (28) de façon à ce que les axes de palier (4) des pinces (1) s'étendent sensiblement parallèlement à la direction de convoyage (F), et les pinces (1) sont destinées à saisir le groupe de produits (S) à convoyer dans la zone (32) de son arête latérale (E').

8. Installation de convoyage selon la revendication 7, **caractérisée en ce que** les axes de palier (4) des pinces (1) sont montés dans une partie de palier (5) qui est reliée à un élément de fixation (27, 34) qui est fixé sur le moyen de transport (28).

9. Installation de convoyage selon l'une ou l'autre des revendications 7 et 8, **caractérisée en ce que** les dispositifs d'actionnement (12) des pinces (1) sont guidés au moyen de guidages (36 à 39) qui s'étendent dans la direction de déplacement (A) des dispositifs d'actionnement (12).

10. Installation de convoyage selon les revendications 8 et 9, **caractérisée en ce que** chaque guidage est formé par deux surfaces de guidage (38, 39) qui s'étendent sur des côtés opposés des bras de pince (2, 3) dans la direction de déplacement (A) du dispositif d'actionnement (12).

11. Installation de convoyage selon l'une ou l'autre des revendications 9 et 10, **caractérisée en ce que** dans la position de fermeture des bras de pince (2, 3), les pinces (1) sont maintenues au moyen des guidages (36 à 39) dans une position dans laquelle un plan médian de pince (M) contenant l'axe de palier (4) coïncide avec le plan médian (G) du groupe de produits transporté (S).

12. Installation de convoyage selon la revendication 7, **caractérisée en ce que** les pinces (1) sont fixées par l'un de leurs bras de pince (2, 3) sur le moyen de transport (28).

13. Installation de convoyage selon l'une quelconque des revendications 7 à 12 pour convoyer un groupe disposé en écailles (S) formé par des produits plats (E) en chevauchement.
